# FASCICULE DE BREVET EUROPEEN

(11) **EP 0 924 797 B1**
(45) Date de publication et mention de la délivrance du brevet: **25.02.2004**
(21) Numéro de dépôt: 98403063.5
(22) Date de dépôt: 07.12.1998
(51) Int. Cl.: H01Q 9/04, H01Q 5/00

(54) **Antenne multifréquence réalisée selon la technique des microrubans, et dispositif incluant cette antenne**
Multifrequenzstreifenleitungsantenne und Gerät mit einer derartigen Antenne
Multifrequency microstrip antenna and apparatus using the same

(30) Priorité: 11.12.1997 FR 9715693
(43) Date de publication de la demande: 23.06.1999
(73) Titulaire: ALCATEL, 75008 Paris (FR)
(72) Inventeur: Grangeat, Christophe, 92310 Sevres (FR); Ngounou, Charles, 91940 Les Ulis (FR); Coupez, Jean-Philippe, 29200 Brest (FR); Lepennec, Francois, 29840 Porspoder (FR); Toutain, Serge, 29280 Plouzane (FR)
(74) Mandataire: Sciaux, Edmond

(56) Documents cités:
- EP-A- 0 493 014
- EP-A- 0 749 176
- EP-A- 0 795 926
- US-A- 4 320 401
- ORMISTON T D ET AL: "MICROSTRIP SHORT-CIRCUIT PATCH DESIGN EQUATIONS" MICROWAVE AND OPTICAL TECHNOLOGY LETTERS, vol. 16, no. 1, septembre 1997, pages 12-14, XP000198277
- MELLAH S ET AL: "NOVEL MICROSTRIP CIRCULAR PATCH ANTENNAS" 24TH. EUROPEAN MICROWAVE CONFERENCE PROCEEDINGS, CANNES, SEPT. 5 - 8, 1994, vol. VOL. 2, no. CONF. 24, 5 septembre 1994, pages 1750-1755, XP000678279 EUROPEAN MICROWAVE MANAGEMENT COMMITTEE

## Description

La présente invention concerne les antennes réalisées selon la technique des microrubans. Une telle antenne comporte une pastille qui est typiquement constituée par gravure d'une couche métallique. Elle est appelée en anglais par les spécialistes "microstrip patch antenna" pour "antenne à pastille du type microruban".

La technique des microrubans est une technique planaire qui s'applique à la fois à la réalisation de lignes transmettant des signaux et à celle d'antennes réalisant un couplage entre de telles lignes et des ondes rayonnées. Elle utilise des rubans et/ou pastilles conductrices formées sur la surface supérieure d'un substrat diélectrique mince qui les sépare d'une couche de masse conductrice s'étendant sur la surface inférieure de ce substrat. Une telle pastille est typiquement plus large qu'un tel ruban et ses formes et dimensions constituent des caractéristiques importantes de l'antenne. La forme du substrat est typiquement celle d'une feuille plane rectangulaire d'épaisseur constante. Mais cela n'est nullement une obligation. En particulier il est connu qu'une variation de l'épaisseur du substrat selon une loi exponentielle permet d'élargir la bande passante d'une telle antenne et que la forme de la feuille peut s'écarter d'un rectangle. Les lignes de champ électrique s'étendent entre le ruban ou la pastille et la couche de masse en traversant le substrat. Cette technique se distingue de diverses autres techniques utilisant elles aussi des éléments conducteurs sur un substrat mince à savoir :
- celle des lignes triplaques qui est généralement connue sous l'appellation anglaise "stripline" et dans laquelle un ruban est compris entre la couche de masse inférieure et une couche de masse supérieure, cette dernière devant dans le cas d'une antenne présenter une fente pour permettre un couplage avec des ondes rayonnées ,
- celle des lignes à fente dans laquelle le champ électrique s'établit entre deux parties d'une couche conductrice formée sur la surface supérieure du substrat et séparées l'une de l'autre par une fente, cette dernière devant, dans le cas d'une antenne, déboucher typiquement sur un évidement plus large facilitant un couplage avec des ondes rayonnées, par exemple en formant une structure résonante, et
- celle des lignes coplanaires dans laquelle le champ électrique s'établit sur la surface supérieure du substrat et d'une manière symétrique entre d'une part un ruban conducteur central et d'autre part deux piages conductrices situées de part et d'autre de ce ruban dont elles sont respectivement séparées par deux fentes. Dans le cas d'une antenne, ce ruban se raccorde typiquement à une pastille plus large pour former une structure résonante permettant un couplage avec les ondes rayonnées.

En ce qui concerne la réalisation des antennes, l'exposé sera parfois limité ci-après dans un but de simplification au seul cas d'une antenne émettrice raccordée à un émetteur. Mais il doit être compris que les dispositions décrites pourraient aussi s'appliquer au cas d'antennes réceptrices raccordées à un récepteur. Dans le même but il sera admis que le substrat présente la forme d'une feuille horizontale.

D'une manière d'abord schématique, une distinction peut être faite entre deux types fondamentaux de structures résonantes pouvant être réalisées selon la technique des microrubans. Un premier type peut être appelé "demi-onde". L'antenne est alors dite "demi-onde" ou "électrique". Etant admis qu'une dimension de sa pastille constitue une longueur et s'étend selon une direction dite longitudinale, cette longueur est sensiblement égale à la moitié de la longueur d'onde d'une onde électromagnétique se propageant dans cette direction dans la ligne constituée par la masse, le substrat et la pastille. Le couplage avec les ondes rayonnées se fait aux extrémités de cette longueur, ces extrémités étant situées dans les régions où l'amplitude du champ électrique régnant dans le substrat est maximale.

Un deuxième type de structures résonantes pouvant être réalisées selon cette même technique peut être appelé "quart d'onde". L'antenne est alors dite "quart d'onde" ou "magnétique". Elle diffère d'une antenne demi-onde d'une part par le fait que sa pastille a une longueur sensiblement égale au quart de la longueur d'onde, cette longueur de la pastille et cette longueur d'onde étant définies comme ci-dessus, d'autre part par le fait qu'un court-circuit important est réalisé à une extrémité de cette longueur entre la masse et la pastille de manière à imposer une résonance du type quart d'onde dont un noeud de champ électrique est fixé par ce court-circuit. Le couplage avec les ondes rayonnées se fait à l'autre extrémité de cette longueur, cette autre extrémité étant située dans la région où l'amplitude du champ électrique à travers le substrat est maximale.

Dans la pratique divers types de résonance peuvent s'établir dans de telles antennes. Ces types dépendent notamment :
- de la configuration des pastilles, ces dernières pouvant notamment présenter des fentes, éventuellement radiatives,
- de l'éventuelle présence et de la localisation de courts-circuits ainsi que des modèles électriques représentatifs de ces courts-circuits, ces derniers n'étant pas toujours assimilables, même approximativement, à des courts-circuits parfaits dont les impédances seraient nulles,
- et des dispositifs de couplage qui ont été inclus dans ces antennes pour permettre de coupler leurs structures résonantes à un organe de traitement de signal tel qu'un émetteur, ainsi que de la localisation de ces dispositifs.

De plus, pour une configuration d'antenne donnée, plusieurs modes de résonance peuvent apparaître et permettre une utilisation de l'antenne à plusieurs fréquences correspondant à ces modes.

Le couplage d'une telle antenne à un organe de traitement de signal tel qu'un émetteur se fait typiquement par l'intermédiaire non seulement d'un dispositif de couplage inclus dans cette antenne, mais aussi d'une ligne de raccordement extérieure à cette antenne et raccordant le dispositif de couplage à l'organe de traitement de signal. Si on considère une chaîne fonctionnelle globale incluant l'organe de traitement de signai, la ligne de raccordement, le dispositif de couplage et la structure résonante, il convient que le dispositif de couplage et la ligne de raccordement soient réalisés de manière que cette chaîne présente une impédance uniforme sur toute sa longueur, ce qui évite des réflexions parasites s'opposant à un bon couplage.

Dans le cas d'une antenne émettrice à structure résonante les fonctions respectives du dispositif de couplage, de la ligne de raccordement et de l'antenne sont les suivantes : la fonction de la ligne de raccordement est de transporter un signal de radiofréquence ou d'hyperfréquence de l'émetteur jusqu'aux bornes de l'antenne. Tout au long d'une telle ligne le signal se propage sous la forme d'une onde progressive sans subir, du moins en principe, de modification notable de ses caractéristiques. La fonction du dispositif de couplage est de transformer le signal fourni par la ligne de raccordement de manière que ce signal excite une résonance de l'antenne, c'est à dire que l'énergie de l'onde progressive portant ce signal soit transférée à une onde stationnaire s'établissant dans l'antenne avec des caractéristiques définies par cette dernière. Quant à l'antenne elle transfère l'énergie de cette onde stationnaire à une onde rayonnée dans l'espace. Le signal fourni par l'émetteur subit ainsi une première transformation pour passer de la forme d'une onde progressive à celle d'une onde stationnaire, puis une deuxième transformation qui lui donne la forme d'une onde rayonnée. Dans le cas d'une antenne réceptrice le signal prend les mêmes formes dans les mêmes organes mais les transformations se font dans l'ordre et dans le sens inverses.

Les lignes de raccordement peuvent être réalisées selon une technique autre que planaire, par exemple sous la forme de lignes coaxiales.

Des antennes réalisées selon les techniques planaires sont incluses dans divers types d'appareils. Ces appareils sont notamment des radiotéléphones portables, des stations de base pour ces derniers, des automobiles et des avions ou des missiles aériens. Dans le cas d'un radiotéléphone portable le caractère continu de la couche de masse inférieure de cette antenne permet de limiter facilement la puissance de rayonnement interceptée par le corps de l'utilisateur de l'appareil. Dans le cas des automobiles et surtout dans celui des avions ou missiles dont la surface extérieure est métallique et présente un profil incurvé permettant d'obtenir une faible traînée aérodynamique, l'antenne peut être conformée à ce profil de manière à ne pas faire apparaître de traînée aérodynamique supplémentaire gênante.

La demande de brevet Européen EP 0 749 176 décrit une antenne réalisée selon la technique des microrubans, cette antenne comportant :
- un substrat diélectrique plan ;
- un conducteur constituant un plan de masse, sur la surface inférieure de ce substrat ;
- trois zones conductrices s'étendant sur la surface supérieure du substrat et ayant chacune une forme allongées donnant à l'antenne une forme de double C ou chandelier à trois branches.
- un dispositif de couplage d'antenne commun à toutes les zones conductrices.

La zone située au milieu du chandelier a un noeud de champ électrique fixé par une série de courts-circuits vers le plan de masse, cette série de courts-circuits étant disposée tout le long de l'axe de symétrie de cette zone.

Les zones conductrices sont séparées l'une de l'autre par des fentes de largeur relativement grande (0,7 cm pour une longueur d'onde de 3,3 cm), ce qui permet de réaliser une antenne de taille plus petite que celle des antennes connues, pour une longueur d'onde donnée. Cependant cette antenne ne peut pas fonctionner convenablement sur plusieurs fréquences, par exemple dans un radiotéléphone multibande.

La présente invention concerne plus particulièrement le cas où une antenne de ce genre doit avoir les qualités suivantes :
- elle doit être multifréquence c'est à dire qu'elle doit pouvoir émettre et/ou recevoir efficacement sur plusieurs fréquences de fonctionnement,
- elle doit pouvoir être raccordée à un organe de traitement de signal à l'aide d'une seule ligne de raccordement pour l'ensemble des fréquences de fonctionnement,
- et il ne doit pas être nécessaire pour cela d'utiliser un multiplexeur ou démultiplexeur en fréquence.

Plusieurs antennes connues sont réalisées selon la technique des microrubans et ont les qualités ci-dessus. Elles vont être examinées :

Une première antenne connue est décrite dans le document de brevet US-A- 4,766,440 (Gegan ). La pastille 10 de cette antenne présente une fente incurvée en forme de U qui est continue et entièrement intérieure à cette pastille. Cette fente est radiative et fait apparaître un mode de résonance supplémentaire de l'antenne. Elle permet en outre, par un choix convenable de sa forme et de ses dimensions, d'amener les fréquences des modes de résonance à des valeurs souhaitées ce qui donne la possibilité d'associer deux modes à polarisations linéaires croisées pour émettre une onde à polarisation circulaire. La ligne d'alimentation se termine par un dispositif de couplage qui est une ligne réalisée selon la technique des microrubans telle que précisée ci-dessus mais dont il est aussi dit qu'elle est coplanaire, ceci parce que le microruban s'étend dans le plan de la pastille et pénètre entre deux encoches de cette dernière. Ce dispositif est muni de moyens de transformation d'impédance pour l'adapter aux différentes impédances d'entrée respectivement présentées par la ligne aux différentes fréquences de résonance utilisées comme fréquences de fonctionnement.

Cette première antenne connue présente notamment les inconvénients suivants :
- L'antenne étant du type demi-onde, sa dimension longitudinale peut être gênante dans le cas où une miniaturisation est souhaitable.
- La nécessité de prévoir des moyens de transformation d'impédance complique la réalisation.
- L'ajustement précis des fréquences de résonance à des valeurs souhaitées est difficile à réaliser.

Une deuxième antenne connue est décrite dans le document de brevet US-A-4,692,769 (Gegan). Sa pastille présente une fente s'étendant selon un arc de cercle ou un segment de droite intérieur à la pastille. Cette fente fait apparaître un mode de résonance supplémentaire. Les extrémités de la fente en arc de cercle présentent des élargissements permettant de donner à l'impédance d'entrée de l'antenne une même valeur pour les différentes fréquences de fonctionnement. Cette deuxième antenne connue présente notamment les inconvénients suivants :
- L'inconvénient ci-dessus lié au type demi-onde.
- Les polarisations des ondes émises aux deux fréquences de résonance de l'antenne sont nécessairement croisées, ce qui peut compliquer la réalisation de certains systèmes de télécommunication utilisant cette antenne.

Une troisième antenne connue est décrite dans le document de brevet US-A-4,771,291 (LO et al). Sa pastille comporte des fentes s'étendant selon des segments de droite respectifs intérieurs à la pastille. Ces fentes permettent de diminuer l'écart entre les deux fréquences de fonctionnement. Des courts-circuits ponctuels permettent eux aussi de diminuer cet écart. Ils sont constitués par des conducteurs traversant le substrat.

Cette troisième antenne connue présente notamment les inconvénients suivants :
- L'inconvénient ci-dessus lié au type demi-onde.
- L'incorporation des courts-circuits ponctuels complique la réalisation de l'antenne.
- Il en est de même de l'alimentation de l'antenne par une ligne coaxiale.

La présente invention a notamment les buts suivants :
- limiter les dimensions d'une antenne multifréquence,
- permettre un ajustement facile et précis des fréquences de fonctionnement de cette antenne, et
- permettre d'utiliser un dispositif de couplage unique et facilement adaptable en impédance pour plusieurs fréquences de travail.

Et dans ces buts elle a notamment pour objet une antenne multifréquence réalisée selon la technique des microrubans, cette antenne comportant :
- un substrat diélectrique plan ;
- un conducteur constituant un plan de masse, sur la surface inférieure de ce substrat ;
- plusieurs zones conductrices s'étendant sur la surface supérieure du substrat et ayant chacune une forme allongées et raccordant à une base donnant à l'antenne une forme en chandelier à plusieures branches;
- un dispositif de couplage d'antenne commun à toutes les zones conductrices ;
**et étant caractérisée** en ce que ces zones conductrices sont séparées l'une de l'autre par des fentes de largeurs très inférieures aux longueurs d'onde d'utilisation de l'antenne ;
en ce que ces zones conductrices sont suffisamment découplées mutuellement pour permettre à diverses résonances de s'établir, respectivement, dans diverses aires formées par ces zones, ces résonances étant au moins approximativement du type quart d'onde ;
et en ce que chacune de ces zones a un noeud de champ électrique fixé par au moins un court-circuit vers le plan de masse, et que ce court-circuit est situé au voisinage de ladite base du chandelier.

Divers aspects de la présente invention seront mieux compris avec l'aide de la description ci-après et des figures schématiques ci-jointes. Lorsqu'un même élément est représenté sur plusieurs de ces figures il y est désigné par les mêmes chiffres et/ou lettres de référence.

La figure 1 représente une vue en perspective d'un dispositif de communication incluant une première antenne réalisée selon cette invention.

La figure 2 représente une vue de dessus de l'antenne de la figure 1.

La figure 3 représente une vue de face de cette même antenne.

La figure 4 représente un diagramme de la variation d'un coefficient de réflexion en décibels en entrée de cette même antenne en fonction de la fréquence exprimée en MHz.

La figure 5 représente une vue de dessus d'une deuxième antenne réalisée selon cette invention.

La première antenne selon la présente invention comporte tout d'abord une structure résonante qui comporte elle même les éléments suivants :
- Un substrat diélectrique 2 présentant deux surfaces principales mutuellement opposées s'étendant selon des directions définies dans cette antenne et constituant des directions horizontales DL et DT, ces directions pouvant dépendre de la zone considérée de l'antenne. Ce substrat peut présenter des formes diverses comme précédemment exposé. Ses deux surfaces principales constituent respectivement une surface inférieure S1 et une surface supérieure S2. Une autre direction est également définie dans cette antenne. Elle forme un angle avec chacune de ces directions horizontales et constitue une direction verticale DV. L'angle formé est typiquement un angle droit. Mais cette direction verticale peut aussi faire des angles différents avec ces directions horizontales et elle peut elle aussi dépendre de la zone considérée. Le substrat présente plusieurs surfaces de tranches, telles que la surface S3, qui relient chacune un bord de la surface inférieure à un bord correspondant de la surface supérieure et qui contiennent cette direction verticale.
- Une couche conductrice inférieure s'étendant sur cette surface inférieure et constituant une masse 4 de cette antenne.
- Une couche conductrice supérieure s'étendant sur une aire de cette surface supérieure au dessus de la masse 4 de manière à constituer une pastille 6 du type désigné mondialement par le mot anglais patch. Cette pastille a une configuration spécifique à cette antenne. Elle a aussi une longueur et une largeur s'étendant selon deux dites directions horizontales constituant une direction longitudinale DL et une direction transversale DT, respectivement, cette dernière direction étant parallèle à la surface de tranche S3. Quoique les mots longueur et largeur s'appliquent usuellement aux deux dimensions mutuellement perpendiculaires d'un objet rectangulaire, la longueur étant plus grande que la largeur, il doit être compris que la pastille 6 pourrait s'écarter d'une telle forme sans sortir du cadre de cette invention. Plus particulièrement les directions DL et DT peuvent former un angle différent de 90 degrés, les bords de cette pastille peuvent ne pas être rectilignes et sa dite longueur peut être plus courte que sa dite largeur. L'un de ces bords se situe à l'intersection de la surface supérieure S2 et de la surface de tranche S3. Il s étend donc selon la direction transversale DT. Il constitue un bord arrière 10 et définit selon la direction longitudinale DL un sens vers l'arrière DB dirigé vers ce bord arrière et un sens vers l'avant DF opposé à ce sens vers l'arrière. Par ailleurs la configuration de la pastille 6 forme au moins une fente F1 à l'intérieur de cette pastille. La présence de cette fente fait apparaître au moins une résonance supplémentaire dans un groupe de résonances de cette antenne. Ce groupe inclut plusieurs résonances correspondant respectivement à plusieurs modes de fonctionnement et à plusieurs fréquences de fonctionnement de cette antenne. Il peut aussi inclure des résonances non exploitées pour l'utilisation de l'antenne.
- Enfin un court circuit C2 raccordant électriquement la pastille 6 à la masse 4. Ce court-circuit est formé dans la surface de tranche S3 qui est typiquement plane et constitue alors un plan de court-circuit. Il impose à des résonances de l'antenne d'être au moins approximativement du type quart d'onde.

L'antenne comporte de plus un dispositif de couplage présentant plus particulièrement la forme d'une ligne de couplage. Ce dispositif comporte d'une part un conducteur principal constitué de deux tronçons C1 et C3 et raccordé à la pastille 6 en un point de raccordement interne 18. Il comporte d'autre part un conducteur de masse également composite qui coopère avec ce conducteur principal et qui sera décrit plus loin. Il constitue tout ou partie d'un ensemble de raccordement qui raccorde la structure résonante de l'antenne à un organe de traitement de signal 8, par exemple pour exciter une ou plusieurs résonances de l'antenne à partir de cet organe dans le cas où ii s'agit d'une antenne émettrice. En plus de ce dispositif l'ensemble de raccordement comporte, typiquement, une ligne de raccordement telle que C4, C5, qui est externe à l'antenne et qui comporte deux conducteurs. A une extrémité de cette ligne du côté de l'antenne, ces deux conducteurs sont connectés respectivement à deux conducteurs de raccordement qui appartiennent au dispositif de couplage et qui, peuvent être considérées comme constituant deux bornes de l'antenne. A l'autre extrémité de cette ligne, les deux conducteurs de cette dernière sont connectés respectivement à deux bornes de l'organe de traitement de signal. Cette ligne peut notamment être du type coaxial, du type à microruban ou du type coplanaire. Dans le cas où l'antenne considérée constitue une antenne réceptrice, ce même ensemble transmet les signaux reçus par cette antenne à l'organe de traitement de signal. Les divers éléments de cet ensemble ont les fonctions respectives précédemment définies.

L'organe de traitement de signal est apte à fonctionner à celles des fréquences de résonance qui constituent des dites fréquences de fonctionnement de l'antenne. Il peut être composite et comporter alors un élément accordé de manière permanente sur chacune de ces fréquences de fonctionnement. Il peut aussi comporter un élément accordable.

La présente invention a également pour objet un dispositif de communication incluant une antenne selon cette invention et un dit organe de traitement de signal raccordé à cette antenne par un dit ensemble de raccordement.

L'antenne donnée en exemple est une antenne bi-fréquence, c'est à dire qu'elle doit pouvoir donner lieu à au moins deux résonances de manière à fonctionner selon deux modes correspondant à deux fréquences de fonctionnement. Dans ce but une fente est formée dans la pastille 6 et débouche vers l'avant à l'extérieur de cette dernière. Elle constitue une fente séparatrice longitudinale F1. L'étendue longitudinale occupée par cette fente définit dans cette pastille une région avant Z2, Z1, Z12, la fente elle-même séparant dans cette région une zone primaire Z1 d'une zone secondaire Z2. Une région arrière ZA s'étend entre cette région avant et le bord arrière 10. De préférence cette région arrière est plus courte et de préférence encore beaucoup plus courte selon la direction longitudinale DL que cette région avant.

Le point de raccordement interne 18 est extérieur à la zone secondaire et il est de préférence situé dans la zone primaire Z1. Un dit mode de fonctionnement constitue alors un mode primaire dans lequel une onde stationnaire s'établit grâce à une propagation d'ondes progressives dans les deux sens de cette direction longitudinale ou d'une direction voisine de cette dernière, ces ondes se propageant dans une aire incluant cette zone primaire et cette région arrière en excluant sensiblement la zone secondaire Z2. Un autre mode de fonctionnement constitue un mode secondaire dans lequel une onde stationnaire s'établit grâce à une propagation d'ondes progressives dans les deux mêmes sens, ces ondes se propageant dans une autre aire incluant les zones primaire et secondaire et la région arrière.

Dans le cadre de cette disposition la région arrière ZA a une première fonction qui est de coupler la zone secondaire à la zone primaire pour permettre l'établissement du mode secondaire. Elle a une seconde fonction qui est de permettre au court-circuit présent sur le bord arrière de jouer son rôle dans chacune de ces deux zones. L'antenne est alors, au moins approximativement, pour chaque fréquence de fonctionnement, du type quart d'onde.

Les configurations de la pastille et du dispositif de couplage et plus particulièrement la position longitudinale du point de raccordement interne 18 sont choisies de manière à faire apparaître une valeur souhaitée prédéterminée de l'impédance présentée par l'antenne pour l'organe de traitement de signal ou plus typiquement pour une ligne de raccordement reliant cet organe à ce dispositif. Cette impédance sera appelée ci-après impédance de l'antenne. Dans le cas d'une antenne émettrice elle est usuellement appelée impédance d'entrée. Sa valeur souhaitée est avantageusement égale à l'impédance de la ligne de raccordement. C'est pourquoi, de préférence, la position du point de raccordement donne à l'impédance de l'antenne sensiblement une même valeur pour les diverses fréquences de fonctionnement.

Il est généralement utile que les fréquences de fonctionnement aient des valeurs souhaitées prédéterminées. Ces valeurs peuvent être avantageusement obtenues par un choix convenable des dimensions longitudinales respectives des zones primaire Z1 et secondaire Z2. C'est pourquoi, dans le cadre de la présente invention, ces deux dimensions sont typiquement différentes. Il en résulte que le bord avant de la pastille s'écarte alors nécessairement d'une ligne droite transversale.

Dans le cas plus particulièrement décrit la configuration de la pastille 6 forme de préférence en outre une fente s'étendant selon la direction transversale DT. Cette fente constitue une fente séparatrice transversale F2 séparant partiellement cette zone primaire de la région arrière ZA. De préférence elle se raccorde à l'extrémité arrière de la fente séparatrice longitudinale F1.

La configuration de la pastille 6 forme encore avantageusement au moins une fente F3 s'étendant dans la zone primaire Z1 selon la direction longitudinale DL. De préférence cette fente s'étend vers l'avant à partir de la fente séparatrice transversale F2. Elle peut être appelée fente d'abaissement de fréquence car son rôle est d'abaisser les fréquences de fonctionnement dans une mesure croissant avec sa longueur. Elle permet ainsi non seulement de limiter la longueur de la pastille nécessaire pour obtenir des valeurs souhaitées prédéterminées des fréquences de fonctionnement, mais aussi d'ajuster ces fréquences grâce à un réglage convenable de la longueur de cette fente.

De préférence l'antenne présente un plan de symétrie s'étendant selon les directions longitudinale DL et verticale DV, la trace de ce plan dans la surface supérieure du substrat constituant un axe de symétrie A pour la pastille 6. Lorsque deux éléments sont symétriques l'un de l'autre par rapport à l'axe ou au plan de symétrie le nombre inclus dans les signes de référence de celui qui est à droite sur les figures est égal au nombre correspondant de celui de gauche augmenté de 10. Le dispositif de couplage et la zone primaire Z1 s'étendent au voisinage de l'axe A et la configuration de la pastille forme deux dites fentes séparatrices longitudinales F1, F11 de part et d'autre de cette zone primaire. La zone secondaire comporte alors deux parties Z2, Z12 situées respectivement au delà de ces deux fentes.

Dans ces conditions l'ensemble des fentes séparatrices F1, F2, F11, F12 présente la forme d'un U. Les branches et la base de ce U sont respectivement longitudinales et transversale. Cette base présente un intervalle axial 20 s'étendant de part et d'autre de l'axe pour connecter la zone primaire Z1 au court-circuit C2, C12 par l'intermédiaire d'une partie axiale de la région arrière ZA.

Selon une disposition avantageuse la ligne de couplage qui constitue le dispositif de couplage de l'antenne comporte un conducteur appartenant à la couche conductrice supérieure. Plus précisément un tronçon C1 du dit conducteur principal pénètre selon la direction longitudinale DL dans l'aire de la pastille 6. Il s'étend entre une extrémité arrière voisine du bord arrière 10 et une extrémité avant constituant le point de raccordement interne 18. Ce tronçon de conducteur principal présente la forme d'un ruban et peut être appelé ruban de couplage horizontal. Comme connu en soi ce ruban est limité latéralement par deux encoches. Mais, dans l'antenne de la présente invention, ces deux encoches sont suffisamment étroites selon la direction DT et suffisamment longues selon la direction DL pour pouvoir être respectivement considérées comme deux fentes longitudinales F4 et F14. Ces deux fentes séparent ce ruban de la pastille 6 et seront appelées ci-après fentes de couplage. Le choix de leur largeur tient au fait que les paramètres de la ligne dont ce ruban de couplage constitue le conducteur principal peuvent avantageusement être déterminés en concevant cette ligne comme une ligne coplanaire apte à exciter l'antenne d'une manière distribuée selon la longueur de cette ligne plutôt que comme une ligne du type microruban destinée à exciter l'antenne seulement à l'extrémité de cette ligne, le conducteur de masse de cette ligne coplanaire étant alors principalement constitué à la manière d'une ligne coplanaire par les parties de la pastille situées latéralement de part et d'autre de ce ruban au delà des deux fentes F4 et F14 et non par la masse de l'antenne comme dans une ligne à microruban. Cette ligne sera appelée ci-après ligne coplanaire horizontale.

Elle permettrait de coupler l'antenne par l'intermédiaire d'un signal électromagnétique appliqué ou recueilli par la ligne de raccordement externe à l'extrémité arrière de cette ligne coplanaire horizontale entre deux bornes communes à cette ligne coplanaire horizontale et à l'antenne, ces deux bornes étant respectivement constituées par ce conducteur de masse de cette ligne et l'extrémité arrière de ce ruban. Mais, au moins dans le cas d'appareils tels que certains radiotéléphones, la réalisation de la connexion entre le dispositif de couplage et cette ligne externe par l'intermédiaire de tels conducteurs situés dans le plan de la pastille compliquerait la fabrication de ces appareils.

Plus particulièrement la ligne coplanaire horizontale en question s'étend selon l'axe A. Elle passe dans l'intervalle axial 20 de la base du U, cet intervalle étant délimité par les deux fentes de couplage F4 et F14. Comme précédemment indiqué la position de l'extrémité avant 18 de son conducteur principal est déterminée pour donner une valeur souhaitée à l'impédance de l'antenne. Mais cette impédance dépend aussi d'autres paramètres tels que les largeurs du ruban de couplage C1 et des fentes de couplage, ainsi que de la nature du substrat.

Selon une autre disposition avantageuse, ledit court-circuit est un court-circuit composite comportant deux conducteurs de court-circuit C2 et C12. Ces deux conducteurs s'étendent selon la direction verticale DV en laissant entre eux un intervalle libre. Chacun d'eux raccorde la masse 4 de l'antenne à la pastille 6.

La ligne de couplage d'antenne comporte en outre des conducteurs de raccordement qui sont formés sur la surface de tranche S3 et qui peuvent former une ligne coplanaire verticale. Une telle ligne est plus particulièrement constituée par les conducteurs suivants :
- Un conducteur principal C3 s'étendant selon la direction verticale DV entre une extrémité inférieure et une extrémité supérieure dans l'intervalle laissé entre les deux conducteurs de court-circuit. Cette extrémité supérieure se raccorde à l'extrémité arrière du conducteur principal C1 de la ligne coplanaire horizontale. Ce conducteur principal de la ligne coplanaire verticale constitue en même temps ledit premier conducteur de raccordement, une première borne de l'antenne et un tronçon vertical du conducteur principal de la ligne de couplage.
- Et deux dits conducteurs de masse de cette ligne coopérant avec le conducteur C3 et constitués par les deux conducteurs de court-circuit C2 et C12. Ces deux conducteurs de court-circuit constituent en même temps conjointement une deuxième borne de l'antenne.

Dans le cas d'un appareil de dimensions limitées, le fait que ces conducteurs de raccordement soient formés sur la surface de tranche S3 facilite sensiblement la réalisation d'un raccordement entre d'une part le dispositif de couplage appartenant à l'antenne formée en surface de l'appareil et d'autre part, une ligne de raccordement reliant ce dispositif à un organe de traitement de signal. Si cet organe est situé à l'intérieur de cet appareil, cette ligne peut prendre la forme d'une ligne coaxiale qui, au voisinage de l'antenne, est perpendiculaire au plan de celle-ci. Dans d'autres cas cette disposition des conducteurs de raccordement facilite le raccordement de l'antenne à des conducteurs portés par une carte-mère sur une face de laquelle le substrat de l'antenne a été préalablement fixé, la ligne de raccordement étant alors typiquement, au moins au voisinage de l'antenne, parallèle à la direction longitudinale de celle-ci. Par ailleurs la réalisation de tels conducteurs de raccordement aptes à former des bornes de l'antenne sur la surface de tranche du substrat ne complique la fabrication de l'antenne que d'une manière négligeable. En effet d'une part la réalisation des conducteurs de court-circuit est nécessaire pour que l'antenne fabriquée soit du type quart d'onde. D'autre part le premier conducteur de raccordement peut être réalisé par un processus au moins analogue à celui de la réalisation des conducteurs de court-circuit et, dans la plupart des cas, au cours d'une même étape de fabrication.

Plus particulièrement, selon une disposition avantageuse propre à la première antenne donnée en exemple, l'ensemble des conducteurs de raccordement du dispositif de couplage est réalisé collectivement par les étapes suivantes :
- Formation d'une couche conductrice verticale sur la surface de tranche S3, et
- gravure de cette couche pour réaliser à la fois les deux conducteurs de court-circuit C2 et C12 et le premier conducteur de raccordement C3. Ces conducteurs constituent alors respectivement deux bandes de court-circuit et un ruban de couplage vertical.

De préférence les conducteurs de raccordement occupent seulement une fraction du bord arrière 10. Dans l'antenne donnée en exemple il s'agit sensiblement de la même fraction que celle de la zone primaire Z1.

De préférence les largeurs des rubans de couplage et des fentes telles que les fentes de couplage situées de part et d'autre de ces rubans sont choisies de manière à donner une impédance uniforme et convenable, qui est typiquement de 50 ohms, à la ligne de couplage constituée par les lignes coplanaires verticale et horizontale. L'impédance de l'antenne est par ailleurs ajustée par le choix de la position du point de raccordement interne 18.

Dans le mode de réalisation donné en exempie la ligne de raccordement externe à l'antenne est une ligne coaxiale. Elle comporte un conducteur axial C4. A une première extrémité de !a ligne ce conducteur axial est raccordé au conducteur C3. A l'autre extrémité de la ligne il est raccordé à une première borne de l'organe de traitement de signal 8. Sur la longueur de la ligne il est entouré par une gaine conductrice C5. A la première extrémité de la ligne cette gaine est raccordée à la fois aux deux conducteurs de court-circuit C2 et C12. A l'autre extrémité de la ligne elle est raccordée à l'autre borne de l'organe de traitement de signal 8 qui est constitué par exemple par un émetteur 8.

Dans le cadre d'un mode de réalisation d'une antenne émettrice selon cette invention, diverses compositions et valeurs vont être indiquées ci-après à titre d'exemple chiffré. Les longueurs et largeurs sont respectivement indiquées selon les directions longitudinale DL et transversale DT.
fréquence de fonctionnement primaire 940 MHz,
- fréquence de fonctionnement secondaire 870 MHz,
- impédance d'entrée : 50 Ohms,
- composition et épaisseur du substrat : résine époxy ayant une permittivité relative eᵣ = 4,3 et un facteur de dissipation tg d =0,02, épaisseur 1,6 mm,
- composition et épaisseur des couches conductrices :cuivre, 17 microns,
- longueur de la zone primaire Z1 : 26 mm,
- largeur de la zone Z1 : 29 mm,
- longueur des zones secondaires Z2 et Z12 : 30 mm,
- largeur de chacune de ces zones : 5,5 mm,
- longueur de la région arrière Z3 : 2,5 mm,
- longueur du conducteur C1 de la ligne coplanaire horizontale : 25 mm,
- largeur du conducteur C1 et du conducteur principal C3 de la ligne coplanaire verticale : 2,1 mm,
- hauteur du conducteur C3 : O,8 mm,
- largeur commune à toutes les fentes, cette largeur étant indiquée selon la direction horizontale pour les fentes transversales F2 et F12 :0,5 mm,
- longueur des fentes d'abaissement de fréquence F3 et F13 : 5 mm,
- largeur de l'intervalle axial 20 : 7 mm,
- largeur de chacun des conducteurs de court-circuit C2 et C12 : 5mm.

La deuxième antenne donnée en exemple de mise en oeuvre de la présente invention est représentée à la figure 5 et est de manière générale analogue à la première antenne précédemment décrite. Lorsqu'un élément de cette deuxième antenne a les mêmes fonctions qu'un élément de cette première antenne, il est désigné par les mêmes lettres et/ou chiffres de référence, sauf que les nombres formés par ces chiffres sont augmentés de cent, la zone primaire Z101 de cette deuxième antenne étant par exemple analogue à la zone primaire Z1 de la première antenne. Cette deuxième antenne diffère de la première antenne sur les points suivants :

Tout d'abord elle est réalisée dans le cas où trois fréquences de fonctionnement sont nécessaires. La pastille 106 comporte alors, en outre, deux zones tertiaires mutuellement symétriques. Une première fente F101 en forme de U sépare partiellement la zone primaire Z101 des deux zones secondaires Z102 et Z112. Elle est englobée dans une deuxième fente F105 de même forme séparant de même les zones secondaires des zones tertiaires Z103 et Z113.

Ensuite le court-circuit est constitué par un conducteur unique C102 s'étendant sur toute la largeur de la pastille 106 et le couplage entre les zones primaires, secondaires et tertiaires est réalisé dans la région arrière ZA grâce à l'intervalle axial 120. Enfin le couplage de l'antenne est réalisé à partir d'une ligne coaxiale verticaie. Un tronçon termina! du conducteur axial C104 de cette ligne traverse le substrat 102 et est soudé à la pastille 106 dans la zone primaire Z101. Il constitue ainsi le dispositif de couplage de l'antenne. La gaine conductrice C105 de cette ligne est soudée à la masse non représentée de l'antenne, cette masse étant constituée par une couche conductrice continue non représentée couvrant la surface inférieure du substrat 102. La partie de cette ligne coaxiale s'étendant au dessous de l'antenne constitue la ligne de raccordement de celle-ci.

Il doit être compris que le nombre des fréquences de fonctionnement d'une antenne réalisée selon la présente invention peut être supérieur à trois, la pastille d'une telle antenne comportant alors, par exemple, dans le'cas de quatre fréquences, une zone primaire, deux zones secondaires, deux zones tertiaires et deux zones quaternaires.

Par ailleurs les configurations de la pastille et du court-circuit ne sont pas nécessairement symétriques.

## Revendications

1. Antenne multifréquence réalisée selon la technique des microrubans, cette antenne comportant:
- un substrat diélectrique plan (2) présentant deux surfaces principales mutuellement opposées s'étendant selon des directions définies dans cette antenne et constituant des directions horizontales (DL et DT), ces deux surfaces constituant respectivement une surface inférieure (S1) et une surface supérieure (S2);
- un conducteur (4) constituant un plan de masse, sur la surface inférieure (S1) de ce substrat ;
- plusieurs zones conductrices (Z2, Z1, Z12 ; Z103, Z102, Z101, Z112, Z113) s'étendant sur la surface supérieure (S2) du substrat et ayant chacune une forme allongées donnant à l'antenne une forme en chandelier à plusieures branches ayant une base (C2,C12;C102);
- un dispositif de couplage d'antenne (C1, C3 ; C104, C105) commun à toutes les zones conductrices ;
**et étant caractérisée en ce que** ces zones conductrices (Z2, Z1, Z12 ; Z103, Z102, Z101, Z112, Z113) sont séparées l'une de l'autre par des fentes (F4, F14) de largeurs très inférieures aux longueurs d'onde d'utilisation de l'antenne ;
**en ce que** ces zones conductrices sont suffisamment découplées mutuellement pour permettre à diverses résonances de s'établir, respectivement, dans diverses aires formées par ces zones, ces résonances étant au moins approximativement du type quart d'onde ;
et **en ce que** chacune de ces zones a un noeud de champ électrique fixé par au moins un court-circuit (C2, C12 ; C102) vers le plan de masse (4), et que ce au moins un court-circuit est situé au bord inférieur de ladite base (C2, C12 ; C102) du chandelier.

2. Antenne selon la revendication 1, cette antenne comportant:
- une autre direction étant en outre définie dans cette antenne et formant un angle avec chacune de ces directions horizontales, cette autre direction constituant une direction verticale (DV),
- une couche conductrice inférieure s'étendant sur ladite surface inférieure et constituant le plan de masse (4) de cette antenne,
- une couche conductrice supérieure s'étendant sur une aire de ladite surface supérieure au dessus de ladite masse de manière à constituer une pastille (6), cette pastille ayant une configuration, une longueur et une largeur, cette longueur et cette largeur s'étendant selon deux dites directions horizontales constituant une direction longitudinale (DL) et une direction transversale (DT), respectivement, cette configuration formant au moins une fente (F1) à l'intérieur de cette pastille, cette fente contribuant à définir pour cette antenne un groupe de résonances incluant plusieurs résonances correspondant respectivement à plusieurs modes de fonctionnement et à plusieurs fréquences de fonctionnement de cette antenne, et
- le dispositif de couplage d'antenne comportant lui même :
- un conducteur principal (C1) raccordé à ladite pastille en un point de raccordement (18), et
- un conducteur de masse (6), de manière à permettre de coupler ladite antenne à un organe de traitement de signal (8) par l'intermédiaire de ce dispositif pour chacune des dites fréquences de fonctionnement,
ladite antenne étant **caractérisée par le fait que** ledit court circuit (C2) raccorde électriquement ladite pastille (6) à ladite masse (4) sur un bord de cette pastille, ce bord s'étendant selon ladite direction transversale (DT) et constituant un bord arrière (10) définissant dans cette pastille selon ladite direction longitudinale (DL) un sens vers l'arrière (DB) dirigé vers ce bord arrière et un sens vers l'avant (DF) opposé à ce sens vers l'arrière, deux régions de cette pastille constituant respectivement une région arrière (ZA) contiguë à ce bord arrière et une région avant (Z1, Z2, Z12) à l'avant de cette région arrière, une dite fente débouchant vers l'avant à l'extérieur de cette pastille de manière à constituer une fente séparatrice longitudinale (F1) séparant cette région avant en deux dites zones constituant respectivement une zone primaire (Z1) et une zone secondaire (Z2), ledit point de raccordement (18) étant extérieur à cette zone secondaire.

3. Antenne selon la revendication 2, cette antenne étant **caractérisée par le fait que** ladite région arrière (ZA) est plus courte selon ladite direction longitudinale (DL) que ladite région avant (Z1, Z2, Z12).

4. Antenne selon la revendication 3, cette antenne étant **caractérisée par le fait que** ledit point de raccordement (18) est situé dans ladite zone primaire (Z1), un dit mode de fonctionnement constituant un mode primaire dans lequel une onde stationnaire s'établit grâce à une propagation d'onces progressives dans les deux sens d'une direction au moins voisine de cette direction longitudinale, ces ondes se propageant dans une dite aire incluant cette zone primaire et ladite région arrière en excluant sensiblement ladite zone secondaire (Z2, Z12), un autre dit mode de fonctionnement constituant un mode secondaire dans lequel une onde stationnaire s'établit grâce à une propagation d'ondes progressives dans les deux mêmes sens, ces ondes se propageant dans une autre dite aire incluant ces zones primaire et secondaire et cette région arrière.

5. Antenne selon la revendication 2, cette antenne étant **caractérisée par le fait que** la position du dit point de raccordement (18) donne à une impédance de cette antenne sensiblement une même valeur pour les diverses dites fréquences de fonctionnement.

6. Antenne selon la revendication 2, cette antenne étant **caractérisée par le fait que** lesdites zones primaire (Z1) et secondaire (Z2) ont des dimensions respectives mutuellement différentes selon la dite direction longitudinale (DL).

7. Antenne selon la revendication 4, cette antenne étant **caractérisée par le fait que** ledit court-circuit est formé seulement sur un segment dudit bord arrière (10), la position de ce segment dans la largeur de la dite pastille (6) étant plus proche de celle de ladite zone primaire (Z1) que de celle de ladite zone secondaire (Z2), ce segment constituant un segment de court circuit (C2, C12), ladite configuration de cette pastille formant en outre une dite fènte s'étendant selon ladite direction transversale et constituant une fente séparatrice transversale (F2) séparant partiellement cette zone primaire de ladite région arrière (Z3).

8. Antenne selon la revendication 2, cette antenne étant **caractérisée par le fait que** ladite configuration de la pastille (6) forme en outre au moins une fente (F3) s'étendant dans ladite zone primaire (Z1) selon ladite direction longitudinale (DL).

9. Antenne selon l'une quelconque des revendications 2 à 8, cette antenne étant **caractérisée par le fait qu'**elle présente un plan de symétrie s'étendant selon les dites directions longitudinale (DL) et verticale (DV), la trace de ce plan dans ladite surface supérieure du substrat constituant un axe de symétrie (A) pour ladite pastille (6), ledit dispositif de couplage et la dite zone primaire (Z1) s'étendant au voisinage de cet axe, ladite configuration de la pastille formant deux dites fentes séparatrices longitudinales (F1, F11) de part et d'autre de cette zone primaire, ladite zone secondaire comportant deux parties (Z2, Z12) situées respectivement au delà de ces deux fentes.

10. Dispositif de communication radio incluant une antenne selon l'une quelconque des revendications 2 à 9 et un dit organe de traitement de signal (8) raccordé à cette antenne et adapté à fonctionner aux dites fréquences de fonctionnement.

## Claims

1. A multifrequency microstrip antenna including:
- a plane dielectric substrate (2) having two mutually opposed main surfaces extending in directions defined in said antenna and constituting horizontal directions (DL and DT), said two surfaces respectively constituting a bottom surface (S1) and a top surface (S2);
- a conductor (4) constituting a ground plane on the bottom surface (S1) of said substrate;
- a plurality of conductive zones (Z2, Z1, Z12; Z103, Z102, Z101, Z112, Z113) on the top surface (S2) of the substrate and each having an elongate shape imparting to the antenna the shape of a candlestick with a plurality of branches and one base (C2, C12; C102);
- an antenna coupling device (C1, C3; C104, C105) common to all the conductive zones;
and being **characterized in that** said conductive zones (Z2, Z1, Z12; Z103, Z102, Z101, Z112, Z113) are separated from each other by slots (F4, F14) the widths of which are very much less than the operating wavelengths of the antenna;
**in that** said conductive zones are sufficiently decoupled from each other to enable various resonances to occur, respectively, in various areas formed by said zones, said resonances being at least approximately of the quarter-wave type;
and **in that** each of said zones has an electric field node fixed by at least one short-circuit (C2, C12; C102) to the ground plane (4) and said at least one short-circuit is at the bottom edge of said base (C2, C12; C102) of the candlestick.

2. An antenna according to claim 1, another direction being further defined in said antenna at an angle to each of said horizontal directions, said other direction constituting a vertical direction (DV), the antenna including:
- a bottom conductive layer on said bottom surface and constituting the ground plane (4) of said antenna,
- a top conductive layer on an area of said top surface above said ground to constitute a patch (6) having a configuration, a length and a width, said length and said width being in two of said horizontal directions constituting a longitudinal direction (DL) and a transverse direction (DT), respectively, said configuration forming at least one slot (F1) within said patch, said slot contributing to defining for said antenna a group of resonances including a plurality of resonances respectively corresponding to a plurality of operating modes and to a plurality of operating frequencies of said antenna, and
- the antenna coupling device including:
- a main conductor (C1) connected to said patch at a connecting point (18), and
- a ground conductor (6), so that said antenna can be connected to a signal processing unit (8) via said device for each of said operating frequencies,
said antenna being **characterized in that** said short-circuit (C2) electrically connects said patch (6) to said ground (4) at an edge of said patch, said edge extending in said transverse direction (DT) and constituting a rear edge (10) defining in said patch in said longitudinal direction (DL) a rearward way (DB) directed towards said rear edge and an opposite forward way (DF) directed towards the front, two regions of said patch respectively constituting a rear region (ZA) contiguous with said rear edge and a front region (Z1, Z2, Z12) in front of said rear region, one slot opening towards the front and outside said patch to constitute a longitudinal separator slot (F1) dividing said front region into two of said zones respectively constituting a primary zone (Z1) and a secondary zone (Z2), said connecting point (18) being outside said secondary zone.

3. An antenna according to claim 2, **characterized in that** said rear region (ZA) is shorter in said longitudinal direction (DL) than said front region (Z1, Z2, Z12).

4. An antenna according to claim 3, **characterized in that** said connecting point (18) is in said primary zone (Z1), one of said operating modes constituting a primary mode in which a stationary wave is established by virtue of propagation of traveling waves both ways in a direction at least close said longitudinal direction, said waves propagating in one of said areas including said primary zone and said rear region, substantially to the exclusion of said secondary zone (Z2, Z12), another of said operating modes constituting a secondary mode in which a standing wave is established by virtue of propagation of traveling waves the same two ways, said waves propagating in another of said areas including said primary and secondary zones and said rear region.

5. An antenna according to claim 2, **characterized in that** the position of said connecting point (18) gives said antenna substantially the same impedance for the various operating frequencies.

6. An antenna according to claim 2, **characterized in that** said primary zone (Z1) and said secondary zone (Z2) have different respective dimensions in said longitudinal direction (DL).

7. An antenna according to claim 4, **characterized in that** said short-circuit is formed only on a segment of said rear edge (10), the position of said segment in the width of said patch (6) being closer to that of said primary zone (Z1) than that of said secondary zone (Z2), said segment constituting a short-circuit segment (C2, C12), said configuration of said patch further forming one of said slots extending in said transverse direction and constituting a transverse separator slot (F2) partly separating said primary zone from said rear region (Z3).

8. An antenna according to claim 2, **characterized in that** said configuration of the patch (6) further forms at least one slot (F3) extending in said longitudinal direction (DL) in said primary zone (Z1).

9. An antenna according to any one of claims 2 to 8, **characterized in that** it has a plane of symmetry in said longitudinal direction (DL) and said vertical direction (DV), the trace of said plane in said top surface of the substrate constituting an axis (A) of symmetry for said patch (6), said coupling device and said primary zone (Z1) being in the vicinity of said axis, said configuration of the patch forming two of said longitudinal separator slots (F1, F11) on respective opposite sides of said primary zone, said secondary zone having two parts (Z2, Z12) beyond the respective slots.

10. A radio communication device including an antenna according to any one of claims 2 through 9 and a signal processing unit (8) connected to said antenna and adapted to operate at said operating frequencies.

## Patentansprüche

1. Multifrequenzstreifenleitungsantenne, wobei diese Antenne Folgendes aufweist:
- ein ebenes dielektrisches Substrat (2), das zwei einander gegenüberliegende Hauptflächen aufweist, die sich in den in dieser Antenne definierten Richtungen erstrecken und horizontale Richtungen (DL und DT) bilden, wobei diese beiden Hauptflächen jeweils eine untere Fläche (S1) und eine obere Fläche (S2) bilden;
- einen Leiter (4), der eine Masseebene auf der unteren Fläche (1) dieses Substrats bildet;
- mehrere leitende Bereiche (Z2, Z1, Z12; Z103, Z102, Z101, Z112, Z113), die sich auf der oberen Fläche (2) des Substrats erstrecken und von denen jeder eine längliche Form hat, was der Antenne die Form eines mehrarmigen Leuchters mit einer Basis verleiht (C2, C12, C102);
- eine Antennenkopplungsvorrichtung (C1, C3; C104, C105), die allen leitenden Bereichen gemeinsam ist;
**und dadurch gekennzeichnet, dass** diese leitenden Bereiche (Z2, Z1, Z12; Z103, Z102, Z101, Z112, Z113) voneinander durch Spalte (F4, F14) mit einer Breite getrennt sind, die sehr deutlich geringer ist als die Nutzungswellenlängen der Antenne;
dass die leitenden Bereiche gegenseitig in ausreichendem Maße entkoppelt sind, um die Möglichkeit zu schaffen, dass sich verschiedene Resonanzen in jeweils verschiedenen Flächen aufbauen, die von diesen Bereichen gebildet werden, wobei diese Resonanzen zumindest ungefähr dem Viertelwellentyp entsprechen;
und dass jeder dieser Bereiche einen Knoten des elektrischen Feldes besitzt, der von mindestens einem Kurzschluss (C2, C12; C102) in Richtung der Masseebene (4) festgelegt ist, und dass dieser mindestens einen Kurzschluss an der unteren Kante der genannten Basis (C2, C12; C102) des "Leuchters" liegt.

2. Antenne nach Anspruch 1, wobei diese Antenne Folgendes aufweist:
- eine weitere Richtung ist zusätzlich in dieser Antenne definiert und bildet einen Winkel zu jeder dieser horizontalen Richtungen, wobei diese weitere Richtung eine vertikale Richtung (DV) bildet;
- eine leitende untere Schicht, die sich auf dieser unteren Fläche erstreckt und die Masseebene (4) dieser Antenne bildet;
- eine leitende obere Schicht, die sich auf einer Teilfläche der genannten oberen Fläche oberhalb der genannten Masse in der Weise erstreckt, das sie eine Anschlussfläche ("Patch") (6) bildet, wobei dieser Patch eine Konfiguration, eine Länge und eine Breite hat; diese Länge und diese Breite erstrecken sich in zwei genannte horizontale Richtungen, die eine Längsrichtung (DL) bzw. eine Querrichtung (DT) bilden, wobei diese Konfiguration mindestens einen Spalt (F1) im Innern dieses Patchs bildet; dieser Patch trägt hierbei dazu bei, für diese Antenne eine Gruppe von Resonanzen zu definieren, einschließlich mehrerer Resonanzen, die jeweils mehreren Betriebsmodi und mehreren Betriebsfrequenzen dieser Antenne entsprechen; und
- die Antennenkopplungsvorrichtung, die ihrerseits Folgendes aufweist:
- einen Hauptleiter (C1), der an das genannte Patch in einem Anschlusspunkt (18) angeschlossen ist; und
- einen Masseleiter (6), und zwar in der Weise, dass die genannte Antenne über diese Vorrichtung für jede der genannten Betriebsfrequenzen mit einem Signalverarbeitungsorgan (8) gekoppelt werden kann;
hierbei ist die genannte Antenne durch den Umstand gekennzeichnet, dass der genannte Kurzschluss (C2) den Patch (6) an einer Kannte dieses Patchs mit der Masse (4) elektrisch leitend verbindet, wobei diese Kante in der genannten Querrichtung (DT) verläuft und einen hinteren Rand (10) bildet, der in diesem Patch entlang der genannten Längsrichtung (DL) eine Richtung nach hinten (DB) definiert, die zu dieser hinteren Kante zeigt, und eine Richtung nach vorn (DF), die dieser nach hinten zeigenden Richtung entgegengesetzt ist, wobei zwei Bereiche dieses Patchs jeweils einen hinteren Bereich (ZA) bilden, der an diese hintere Kante angrenzt, und einen vorderen Bereich (Z1, Z2, Z12) vor diesem hinteren Bereich, und wobei ein genannter Spalt nach vorn außerhalb dieses Patchs in der Weise mündet, dass er einen in Längsrichtung verlaufenden Trennspalt (F1) bildet, der diesen vorderen Bereich in zwei genannte Bereiche trennt, die einen Primärbereich (Z1) bzw. einen Sekundärbereich (Z2) bilden, wobei der Anschlusspunkt (18) außerhalb dieses Sekundärbereichs liegt.

3. Antenne nach Anspruch 2, wobei diese Antenne durch den Umstand gekennzeichnet ist, dass der genannte hintere Bereich (ZA) in der genannten Längsrichtung (DL) kürzer ist als der genannte vordere Bereich (Z1, Z2, Z12).

4. Antenne nach Anspruch 3, wobei diese Antenne durch den Umstand gekennzeichnet ist, dass der genannte Anschlusspunkt (18) in dem genannten Primärbereich (Z1) liegt, wobei ein Funktionsmodus einen Primärmodus bildet, bei dem sich eine stehende Welle dank einer Ausbreitung von fortschreitenden Wellen nach beiden Seiten einer Richtung ausbreitet, die dieser Längsrichtung zumindest benachbart ist, und wobei sich diese Wellen auf der genannten Fläche ausbreiten, die diesen Primärbereich und den genannten hinteren Bereich einschließt, während der genannte Sekundärbereich (Z2, Z12) in etwa ausgeschlossen wird; hierbei bildet ein anderer Betriebsmodus einen Sekundärmodus, bei dem sich eine stehende Welle dank einer Ausbreitung fortschreitender Wellen nach denselben beiden Seiten [der Richtung] aufbaut, wobei sich diese Wellen auf einer anderen genannten Fläche ausbreiten, welche diesen Primär- und Sekundärbereich und diesen hinteren Bereich einschließt.

5. Antenne nach Anspruch 2, wobei diese Antenne durch den Umstand gekennzeichnet ist, dass die Position des genannten Anschlusspunktes (18) einer Impedanz dieser Antenne für die verschiedenen genannten Betriebsfrequenzen etwa denselben Wert verleiht.

6. Antenne nach Anspruch 2, wobei diese Antenne durch den Umstand gekennzeichnet ist, dass der genannte Primärbereich (Z1) und der Sekundärbereich (Z2) jeweils unterschiedliche Abmessungen in der genannten Längsrichtung (DL) haben.

7. Antenne nach Anspruch 4, wobei diese Antenne durch den Umstand gekennzeichnet ist, dass der genannte Kurzschluss nur von einem Segment der genannten hinteren Kante (10) gebildet wird, wobei die Position dieses Segments in der Breite des genannten Patchs (6) näher an jener des genannten Primärbereichs (Z1) liegt als an jeder des genannten Sekundärbereichs (Z2), wobei dieses Segment ein Kurzschlusssegment (C2, C12) bildet; die genannte Konfiguration dieses Patchs bildet hierbei außerdem einen Spalt, der in der genannten Querrichtung verläuft und einen Quertrennspalt (F2) bildet, der diesen Primärbereich teilweise von dem hinteren Bereich (Z3) trennt.

8. Antenne nach Anspruch 2, wobei diese Antenne durch den Umstand gekennzeichnet ist, dass die genannte Konfiguration des Patchs (6) außerdem mindestens einen Spalt (F3) bildet, der in dem genannten Primärbereich (Z1) in Längsrichtung (DL) verläuft.

9. Antenne nach einem beliebigen der Ansprüche 2 bis 8, wobei diese Antenne durch den Umstand gekennzeichnet ist, dass sie eine Symmetrieebene aufweist, die entlang der genannten Längsrichtung (DL) und Querrichtung (DV) verläuft, wobei die Linie dieser Ebene in der genannten oberen Fläche des Substrats eine Symmetrieachse (A) für den Patch (6) bildet und wobei sich die genannte Kopplungsvorrichtung und der Primärbereich (Z1) neben dieser Achse erstrecken; hierbei bildet die genannte Konfiguration des Patchs zwei Längstrennspalte (F1, F11) zu beiden Seiten dieses Primärbereichs, wobei der Sekundärbereich zwei Teile (Z2, Z12) aufweist, die jeweils jenseits dieser beiden Spalte liegen.

10. Funkkommunikationsgerät, welches eine Antenne nach einem beliebigen der Ansprüche 2 bis 9 und ein genanntes Signalverarbeitungsorgan (8) enthält, das an diese Antenne angeschlossen und für den Betrieb bei den genannten Betriebsfrequenzen angepasst ist.
